# EUROPÄISCHE PATENTSCHRIFT

(11) **EP 2 453 109 B1**
(45) Veröffentlichungstag und Bekanntmachung des Hinweises auf die Patenterteilung: **30.03.2016**
(21) Anmeldenummer: 11186258.7
(22) Anmeldetag: 21.10.2011
(51) Int. Cl.: F01D 5/08

(54) **Gasturbinenanordnung sowie Verfahren zum Betreiben einer Gasturbinenanordnung**
Gas turbine arrangement and method for operating a gas turbine arrangement
Agencement de turbine à gaz et procédé de fonctionnement d'un agencement de turbine à gaz

(30) Priorität: 15.11.2010 CH 19142010
(43) Veröffentlichungstag der Anmeldung: 16.05.2012
(73) Patentinhaber: ALSTOM Technology Ltd, 5400 Baden (CH)
(72) Erfinder: Steiger, Ulrich Robert, 5405 Baden-Dättwil (CH); Justl, Sascha, 8005 Zürich (CH)
(74) Vertreter: Bernotti, Andrea

(56) Entgegenhaltungen:
- GB-A- 1 476 237
- GB-A- 2 081 392
- GB-A- 2 251 040
- US-A1- 2003 167 775
- US-A1- 2006 269 398

## Beschreibung

### Technisches Gebiet

Die Erfindung bezieht sich auf eine Gasturbinenanordnung mit einem Ringraum, der zwischen einer um eine Rotorachse drehbaren Rotoreinheit und wenigstens einer stationären Komponente axialwärts begrenzt ist und in den von Seiten der wenigstens einen stationären Komponente eine Vielzahl von Kühlmittelaustrittsöffnungen münden, aus denen jeweils eine Kühlmittelströmung, zumeist in Form von Kühlluft, in den Ringraum ausbringbar ist. In Strömungsrichtung der sich durch den Ringraum von Seiten der Kühlmittelaustrittsöffnungen ausbreitenden Kühlmittelströmung befinden sich innerhalb der Rotoreinheit Kühlmitteleintrittsöffnungen, in die wenigstens ein Teil der Kühlmittelströmung gelangt, die durch sich an den Kühlmitteleinströmöffnungen innerhalb der Rotoreinheit anschließenden Kühlmittelleitungen an thermisch belastete Bereiche der Rotoreinheit oder an mit der Rotoreinheit verbundene Komponenten geleitet wird.

### Stand der Technik

Eine gattungsgemäße Gasturbinenanordnung ist der DE 1221497 und der US 4,348,157 zu entnehmen, bei der zur Kühlung der an der Rotoreinheit angebrachten Rotorschaufeln Kühlluft benutzt wird, die über innerhalb stationärer Komponenten der Gasturbinenanordnung verlaufenden Kühlkanälen zugeführt wird und über entsprechend angeordnete Kühlkanalöffnungen auf die Rotoreinheit auftrifft. Rotorseitig sind ebenfalls entsprechende Kühllufteintrittsöffnungen vorgesehen, in die zumindest ein Teil der zugeführten Kühlluft einströmt. Die Übertragung der Kühlluft von Seiten der stationären Komponente in die sich drehende Rotoreinheit erfolgt innerhalb eines Ringraumes, der einerseits axial zur Rotorachse von der Rotoreinheit und der stationären Komponente begrenzt ist Radial nach innen schliesst sich ein weiterer, innen liegender Ringraum an, in den Spülgas eingebracht ist, um Rotorwellen nahe Komponenten der Rotoreinheit vor reibungsbedingten Überhitzungen zu bewahren. Betriebsbedingt ist das die Rotorwelle unmittelbar umgebende Spülgas sehr stark verwirbelt und bildet innerhalb des Hohlraumes eine stark ausgeprägte Drallströmung aus. Die Druckverhältnisse in den jeweiligen Bereichen der Gasturbine nehmen mit zunehmendem radialen Wellenabstand ab, d.h. das rotorwellenseitig vorhandene Spülgas steht unter einem höheren Druck verglichen zu den Druckverhältnissen innerhalb des Ringraumes, die wiederum über den Arbeitsdruckverhältnissen innerhalb des Heißgaskanals liegen.

Es tritt eine radial gerichtete Leckageströmung auf, die von der Innenseite, d.h. von Seiten des rotorwellennahen Hohlraumes durch die radial innere Ringdichtungsanordnung in den Ringraum und von diesem durch die radial äußere Ringdichtungsanordnung in den Hauptgaskanal gerichtet ist. Es zeigt sich dabei, dass die den Ringraum radial durchsetzende Leckageströmung die dort zu Kühlzwecken der Rotoreinheit vorhandene Kühlluftströmung, deren Strömungsrichtung vorwiegend axial orientiert ist, erheblich zu irritieren vermag, wodurch sich der in die Kühlmitteleintrittsöffnungen gelangende Anteil der Kühlluftströmung reduziert und sich die Kühlwirkung sowie die damit verbundene Effizienz der gesamten Turbinenanordnung deutlich verschlechtert.
Die Kühlluft tritt nur mit den erforderlichen Druck in die Turbinenschaufel ein, wenn sie auf mit der vorgesehen Strömungsrichtung auftrifft. Je gleichförmiger die Anströmung zum Eintritt in den Schaufelfuss ist, desto günstiger und effizienter ist die Anordnung.

In der vorstehend zitierten Druckschrift wird hierzu vorgeschlagen, rotorseitig eine Ablenkvorrichtung zwischen den radial sich gegenüberliegenden Ringdichtungsanordnungen vorzusehen, die die Leckageströmung in radial verlaufende Kanäle zwingt, so dass ein Strömungsweg für die Leckageströmung zwischen der radial inneren und äußeren Ringdichtungsanordnung an den jeweiligen Kühlkanalöffnungen vorbei geschaffen wird.

Abgesehen von der vorstehend geschilderten Eigenschaft von nicht vollständig gasdichten Ringdichtungsanordnungen, durch die sich eine Leckageströmung ausbildet, gilt es für einen kontrollierten Austausch des zwischen den rotierenden und stationären Anlagenkomponenten eingebrachten Spülgases zu sorgen. Zur Aufrechterhaltung eines bestimmten Austausches an Spülgas gilt es dieses zumindest anteilsmäßig über entsprechende Verbindungskanäle bzw. leckagebedingte Ringdichtungsanordnungen radial nach außen, zumeist in den Arbeitskanal der jeweiligen Strömungsrotationsmaschine auszutragen. Im Falle einer Turbinenstufe gelangt somit das Spülgas durch entsprechenden Zwischenspalte in den Heißgaskanal, in dem sich das Spülgas mit den Heißgasen vermischt.

Neben der bereits erläuterten Strömungsirritation, die die Leckagebedingte Spülgasströmung auf die weitgehend axial den Ringraum passierenden Kühlluftströmung ausübt, trägt überdies der hohe Wirbelanteil der Spülgasströmung dazu bei, dass der statische Druck innerhalb des Ringraumes reduziert wird, wodurch wiederum die Kühlwirkung der Kühlluftströmung im Bereich der Rotoreinheit und den damit verbundenen Laufschaufeln geschwächt wird.

Aus der GB2081392 ist eine Statoranordnung einer Turbomaschine bekannt, die Dichtscheiben umfasst, die mit Dichtelementen auf einer benachbarten Rotoranordnung zusammenwirkt.

Aus der GB2251040 ist weiter eine Dichtungsanordnung für eine Dichtung zwischen einem rotierenden und stationären Teil bekannt, in dem ein rotierenden Dichtarm Bohrungen aufweist, durch die eine Leckage infolge des Staudruckes am rotierenden Arm gegen das Druckgefälle zurückgefördert wird.

### Darstellung der Erfindung

Der Erfindung liegt die Aufgabe zugrunde eine Gasturbinenanordnung sowie ein Verfahren zum Betrieb einer Gasturbinenanordnung mit einem zwischen einer um eine Rotorachse drehbaren Rotoreinheit und wenigstens einer stationären Komponente axial begrenzten Ringraum, in den von Seiten der wenigstens einen stationären Komponente eine Vielzahl von Kühlmittelaustrittsöffnungen münden, aus denen jeweils eine Kühlmittelströmung, vorzugsweise in Form einer Kühlluftströmung, in den Ringraum ausbringbar ist, die zumindest anteilig in Kühlmitteleintrittsöffnungen gelangt, die in Strömungsrichtung der sich durch den Ringraum ausbreitenden Kühlmittelströmung in der Rotoreinheit vorgesehen sind, sowie wenigstens einem radial zum Ringraum inneren, von der Rotoreinheit und wenigstens einer stationären Komponente begrenzten Hohlraum, der mit einem Spülgas druckbeaufschlagt und mit dem Ringraum fluidisch verbunden ist, derart weiterzubilden, dass eine in den Ringraum systembedingt gelangende Spülgasströmung einen möglichst vernachlässigbar geringen Störeinfluss auf die den Ringraum weitgehend axial passierende Kühlmittelströmung besitzt. Insbesondere gilt es Massnahmen zu treffen, durch die die Druckverhältnisse innerhalb des Ringraumes möglichst unbeeinflusst bleiben, trotz einer in den Ringraum eintretenden Spülgasströmung.

Die Lösung der der Erfindung zugrunde liegenden Aufgabe ist im Anspruch 1 angegeben. Ein lösungsgemäßes Verfahren zum Betreiben einer Gasturbinenanordnung ist im Anspruch 10 angegeben. Den Erfindungsgedanken vorteilhaft weiterbildende Merkmale sind Gegenstand der Unteransprüche sowie der weiteren Beschreibung unter Bezugnahme auf die Ausführungsbeispiele zu entnehmen.

Lösungsgemäß ist eine Gasturbinenanordnung mit den Merkmalen des Oberbegriffes des Anspruches 1 dadurch ausgebildet, dass die wenigstens eine stationäre Komponente und die Rotoreinheit einen Spaltraum einschließen, durch den der wenigstens eine Hohlraum gegenüber dem radial äusseren Ringraum getrennt und über den der wenigstens eine Hohlraum mit dem radial äusseren Ringraum fluidisch verbunden ist, und dass in den Spaltraum einseitig an der wenigstens einen stationären Komponente befestigte Strömungsleitmittel hineinragen.

Die Ausbildung und Anordnung der Strömungsleitmittel längs der wenigstens einen stationären Komponente werden dabei derart vorgenommen, dass das druckbeaufschlagte Spülgas aufgrund eines zwischen dem wenigstens einen Hohlraum und dem Ringraum bestehenden Druckgefälles in Form eines Spülgasstromes durch den Spaltraum in Richtung des Ringraumes tritt, so dass dem Spülgasstrom bei Durchtritt durch den Spaltraum eine weitgehend wirbelfreie Strömungscharakteristik eingeprägt wird, d.h. der der Spülgasströmung nach Durchtritt durch den Spaltraum in den Ringraum innewohnende Strömungsdrallanteil ist erheblich kleiner als der Initiale Strömungsdrall des Spülgases vor Durchtritt durch den Spaltraum, d.h. innerhalb des wenigstens einen Hohlraumes. Ziel ist es den Drall, der dem Spülgasstrom in dem Hohlraum durch Drehung der Rotoreinheit in Drehrichtung der Rotoreinheit aufgeprägt wird, zu reduzieren. In einer Ausführungsform wird Spülgasstrom ohne Drall um die Rotorachse aus dem Spaltraum in den Ringraum einströmen. Anzustreben ist eine möglichst vollständige Glättung der Hohlraumseitig stark verwirbelten Spülgasströmung bei Durchtritt durch den Spaltraum, d.h. idealerweise sollte die Spülgasströmung wirbelfrei, d.h. in Form einer Laminarströmung, den Ringraum passieren. Eine den Ringraum durchsetzende wirbelarme bzw. wirbelfreie Spülgasströmung besitzt zum einen ein geringes Störungspotential für die weitgehend axial gerichtete Kühlluftströmung, zum anderen wird hierdurch der statische Druck innerhalb des Ringraumes nicht nachhaltig beeinträchtigt.

Um für einen kontrollierten Abfluss des in dem wenigstens einen Rotorachsennahen Hohlraum befindliche Spülgases zu sorgen, grenzt der wenigstens eine Hohlraum mittel- oder unmittelbar radial zur Rotorachse nach aussen über eine spaltförmige Verengung an den Ringraum an. Aufgrund der weitgehend achssymmetrischen Ausbildung der Rotoreinheit sowie der zur Rotoreinheit unmittelbar benachbart angeordneten, stationären Komponenten der Gasturbinenanordnung schließt die spaltförmige Verengung zwischen der Rotoreinheit und der wenigstens einen stationären Komponente einen ringspaltförmig ausgebildeten Spaltraum ein, durch den sich eine Spülgasströmung aufgrund eines zwischen dem wenigstens einen Hohlraum und dem Ringraum bestehenden radialen Druckgefälles ausbildet.

In Ringumfangsrichtung ist zu Seiten der stationären Komponente, die einseitig den Spaltraum begrenzt, eine Vielzahl einzelner Strömungsleitmittel angebracht, die sich in den Spaltraum hinein erstrecken, ohne dabei in Berührung mit der Rotoreinheit zu treten. Die in Ringumfangsrichtung vorzugsweise mit jeweils äquidistantem Abstand angebrachten Strömungsleitmittel begrenzen jeweils paarweise einen Durchströmungsbereich, der den Strömungsweg für das aus dem wenigstens einen Hohlraum austretende Spülgas in Richtung des radial außen liegenden Ringraumes bestimmt. Zur Anordnung und Ausbildung der einzelnen Strömungsleitmittel gilt es, die Maxime zu berücksichtigen, dass das innerhalb des Hohlraumes stark verwirbelte Spülgas nach Durchtritt durch die von den Strömungsleitmitteln begrenzten Durchströmungsbereiche möglichst in Form einer wirbelreduzierten, vorzugsweise wirbelfreien Spülgasströmung den Ringraum im Weiteren radial nach außen passiert. In einer bevorzugten Ausführungsform sind die Strömungsleitmittel in Art und Form von Leitschaufeln ausgebildet, die ein in Axialrichtung gekrümmtes Schaufelprofil aufweisen. Ein in Axialrichtung gekrümmtes Schaufelprofil bildet an seinem stromauf gelegenen Ende (Einströmkante) einen Eintrittswinkel zwischen Profil und Rotorachse, der in Drehrichtung des Rotors weißt und an seinem stromab gelegenen Ende (Ausströmkante) einen Austrittswinkel zwischen Profil und Rotorachse, der kleiner als der Eintrittswinkel ist. Typischerweise ist der Austrittswinkel Null. Der Winkel kann sogar gegen die Umfangsrichtung der Rotordrehung weisen, um einen leichten Gegendrall zu erzeugen. Dies kann beispielsweise vorteilhaft sein, um nach der Mischung mit dem Teil der Spülluft, die nicht zwischen den Schaufelprofielen durchströmt, sondern in dem Spalt zwischen Profilende und Rotoreinheit durchströmt, eine insgesamt drallfreie Strömung zu erhalten.

Gemäss einer Ausführungsform sind die Strömungsleitmittel um wenigstens eine Raumachse variabel justierbar.

Selbstverständlich sind auch hiervon abweichende Strömungsleitmittel denkbar, beispielsweise in Form geradlinig ausgebildeter strömungsstabiler Rippen, die gleichsam zu den vorstehenden Erläuterungen jeweils mit äquidistantem Abstand zueinander in Umfangsrichtung verteilt mit der wenigstens einen stationären Komponente fest verbunden sind und einseitig frei endend in den Spaltraum hinein ragen.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnung exemplarisch beschrieben. Es zeigen:
- Fig. 1a: Längsschnitt durch eine schematisierte Darstellung des zwischen Rotoreinheit und stationärer Komponente begrenzten Spaltraums,
- Fig. 1b: schematisierte Anordnung von Strömungsleitmitteln an der stationären Komponente in axialer Sichtweise,
- Fig. 1c: mit der stationären Komponente verbundene Strömungsleitmittel in radialer, nach außen orientierter Sichtweise, sowie
- Fig. 1 d: schematisierte Anordnung von Strömungsleitmitteln an der stationären Komponente in axialer Sichtweise.

### Wege zur Ausführung der Erfindung, gewerbliche Verwendbarkeit

Fig. 1a zeigt einen Längsschnitt durch einen Teilbereich einer Gasturbinenanlage, der schematisiert einen Teilbereich der Rotoreinheit 2 zeigt, die drehbar um die Rotorachse A angeordnet ist. Es sei angenommen, dass die in Fig.1a illustrierte Rotoreinheit 2 einer der ersten Turbinenlaufschaufelreihe zuordenbare Rotorscheibe entspricht, an deren Umfangsrand die Turbinenlaufschaufeln T angeordnet sind.

Der Rotoreinheit 2 axial gegenüberliegend ist eine stationäre Komponente 1 vorgesehen, an deren der Rotoreinheit 2 zugewandten Oberfläche eine Vielzahl einzelner Kühlmittelaustrittsöffnungen 4 vorgesehen ist, aus der Kühlluft K, zumeist in Form einer geeignet vorgegebenen Draliströmung, in den zwischen der Rotoreinheit 2 und der stationären Komponente 1 beidseitig begrenzten Ringraum 5 ausgetragen wird. Innerhalb der stationären Komponente 1 ist ein Kühlluftreservoir eingebracht, das über ein Kühlluftsystem mit Kühlluft versorgt wird. Eine entsprechende Düsenanordnung innerhalb der jeweiligen Kühlluftaustrittsöffnungen 4 sorgt für einen Strömungsdrall längs der in den Ringraum 5 einströmenden Kühlluftströmung K.

Je nach Ausführung der Kühlmitteleintrittsöffnung kann es vorteilhaft sein die Kühlluft K drallfrei in den Ringraum 5 einzuleiten. In diesem Fall sind die jeweiligen Kühlluftaustrittsöffnungen 4 so angeordnet, dass die Kühlluft drallfrei, d.h. axial in den Ringraum 5 eingeleitet wird.

Bevorzugt ist der Drall der Kühlluft K und Spülluft K bei deren Vermischung gleich, um die Mischungsverluste zu minimieren.

Radial nach aussen, dass heisst zum dem die Heissgase H führenden Heissgaskanal, wird der dargestellte Ringraum 5 durch Plattformenenden einer Reihe von Leitschaufeln L zumindest teilweise abgeschlossen.

Ein Teil des in den Ringraum 5 eingebrachten Kühlluftstromes K gelangt über rotorseitig vorgesehene Kühlmitteleintrittsöffnungen 3 in das Innere der Rotoreinheit 2, in der entsprechende Kühlleitungen (nicht dargestellt) vorgesehen sind, die die aufgenommene Kühlluft K bevorzugt in die Bereiche der Turbinenlaufschaufeln T weiterleiten. Für eine effektive Kühlung der Rotoreinheit 2 und insbesondere der Turbinenlaufschaufeln T gilt es, die Druck- und Strömungsverhältnisse innerhalb des Ringraumes 5 möglichst nicht zu beeinträchtigen, so dass gewährleistet ist, dass genügend viel Kühlluft K von der stationären Komponente 1 über den Ringraum 5 in die Rotoreinheit 2 gelangen kann.

Demgegenüber schließen Rotoreinheit 2 und die stationäre Komponente 1 sowie gegebenenfalls weitere stationäre Komponenten 1* einen rotorachsennahen Hohlraum 7 ein, der mit Spülgas gefüllt ist, um radial innen liegende Rotorbereiche sowie angrenzende stationäre Komponenten vor Überhitzungen zu schützen.

Für einen Austausch des im Hohlraum 7 eingebrachten Spülgases tritt für gewöhnlich ein Teil des Spülgases in Form eines Spülgasstromes S durch einen zwischen der Rotoreinheit 2 und der stationären Komponente 1 beidseitig begrenzten Spaltraum 6 in den Ringraum 5, den der Spülgasstrom S im Wesentlichen quer zum Kühlluftstrom K radial nach außen durchsetzt und letztlich den Heißgasen H im Arbeitskanal der Gasturbinenanordnung beigemischt wird. Je nach Wahl der Druckverhältnisse zwischen Ringraum und Heissgaskanal kann es auch zu einem leichten Endringen von Heissgas in den Ringraum kommen.

Um zu verhindern, dass der den Ringraum 5 radial nach außen durchsetzende Spülgasstrom S, der aufgrund der Rotationsbewegungen der Rotoreinheit 2 im Bereich des Hohlraumes 7 stark verwirbelt ist und somit sowohl die Druckverhältnisse im Ringraum 5 reduzieren sowie auch den Kühlluftstrom K erheblich stören würde, sind an der stationären Komponente 1 im Bereich des Spaltraumes 6 Strömungsleitmittel 8 angebracht, die jeweils einseitig frei endend in den Spaltraum 6 hinein ragen. Die einzelnen Strömungsleitmittel 8 sind in Form kleiner Leitschaufeln ausgebildet und ragen von Seiten der stationären Komponente 1 einseitig in den Spaltraum 6 hinein, ohne dabei die Rotoreinheit 2 zu berühren.

Je nach Wahl des Engspaltes 6', der dessen Höhe idealerweise gegen Null gehen sollte, kann es bei transientem Betrieb der Gasturbine zu einem Anstreifen der Strömungsleitmittel 8 an die Rotoreinheit 2 kommen. Um ein derartiges Anstreifen zu erlauben kann an das freie Ende der Strömungsleitmittel 8 eine Abriebkante, eine Schneidkante oder äquivalente Mittel vorgesehen werden. Weiter ist die Benutzung von Honeycombs oder einer Abriebschicht auf der entsprechenden Anstreiffläche der Rotoreinheit 2 möglich.

In Fig. 1b ist eine Darstellung mit axialer Blickrichtung auf den Spaltraum 6 (Schnitt A-A der Figur 1 a) gezeigt, der zwischen der stationären Komponente 1 und der Rotoreinheit 2 begrenzt ist. Zu sehen sind die Kühlmittelaustrittsöffnungen 4, aus denen Kühlluft von Seiten der stationären Komponente 1 in den Ringraum ausgebracht wird. Fest mit der stationären Komponente 1 sind jeweils Strömungsleitmittel 8 einseitig verbunden, die in den Spaltraum 6 hinein ragen und somit den Spaltraum 6 in eine Vielzahl von zwischen den Strömungsleitmitteln begrenzten Durchströmungsbereiche D unterteilt. Die einzelnen Strömungsleitmittel 8, die vorzugsweise in Form kleiner Leitschaufeln ausgebildet sind, weisen an ihrem freien Ende, das der Rotoreinheit 2 zugewandt ist, jeweils einen Deckband 8' auf, das mit der Rotoreinheit 2 einen Engspalt 6' einschließt. Die Spaltweite des Engspaltes 6' sollte kleiner als die Hälfte der Spaltbreite d des Spaltraumes 6 betragen. Vorzugsweise sollte jedoch der Engspalt 6' derart gering eingestellt sein, so dass möglichst keine Strömungsanteile der Spülgasströmung S durch den zwischen den Deckbändern 8' der Strömungsleitmittel 8 und der Rotoreinheit 2 gelangen können.

Um die stark verwirbelte Spülgasströmung S, wie sie unmittelbar aus dem Hohlraum 7 in Richtung des Ringraumes 5 austritt, bezüglich ihres Wirbelanteils zu glätten, dienen die Durchströmungsbereiche D zwischen jeweils benachbart angeordneten Strömungsleitmittel 8 als Zwangsströmungswege, längs denen die Spülgasströmung S geglättet, homogenisiert bzw. vergleichmässigt wird, so dass stromab zu den Strömungsleitmitteln 8 eine weitgehend wirbelfreie und in eine einheitliche Strömungsrichtung ausbreitende Spülgasströmung in den Ringraum 5 einströmt.

Fig. 1c zeigt eine radial nach außen orientierte Sicht auf das Profil der jeweiligen Strömungsleitmittel 8 (Schnitt B-B). Die einzelnen Strömungsleitmittel 8 schließen aufgrund Ihres in Axialrichtung gekrümmt verlaufend ausgebildeten Profils gleichfalls gekrümmt verlaufende Durchströmungsbereiche D ein, die von der Spülgasströmung durchströmt werden.
Die Form und Ausbildung der Strömungsleitmittel können je nach der aerodynamischen Spülgascharakteristik innerhalb des Hohlraumes 7 individuell angepasst werden und ist nicht auf die Ausbildung als Leitschaufelartig ausgebildete Profilformen beschränkt.

Auch könnte erwogen werden die Anordnung bzw. die Anstellung der einzelnen Strömungsleitmittel relativ zu der durch die Durchströmungsbereiche D hindurchströmenden Spülgasströmung S zu variieren, um Anpassungen gegebenenfalls in Abhängigkeit von unterschiedlichen Laststufen der Gasturbinenanlage, bei denen sich unterschiedlich stark ausgeprägte Verwirbelungen innerhalb des Spülgases in dem Hohlraum 7 bilden können, vornehmen zu können.

In Fig. 1d ist eine Darstellung einer zweiten Ausführung mit axialer Blickrichtung auf den Spaltraum 6 (Schnitt A-A) gezeigt. Diese unterscheidet sich gegenüber der in Fig. 1b gezeigten Ausführung durch ein durchgehendes geschlossenes Deckband 8". Um die Leckage durch den Engspalt 6' zu minimieren ist auf dem Deckband 8" eine Dichtung 9 angebracht. Dies kann mindestens ein Dichtstreifen einer Labyrinthdichtung sein oder beispielsweise eine Bürstendichtung. Analog kann die Dichtung auch an der Rotoreinheit 2 angebracht sein.

In einer Ausführung werden die Strömungsleitmittel 8 mit dem geschlossenen Deckband 8"als Segmente zusammengestellt. Beispielsweise wird eine Vielzahl von Strömungsleitmitteln 8 als Kreisabschnitt mit geschlossenem Deckband 8" bereitgestellt.

### Bezugszeichenliste

- 1: Stationäre Komponente
- 1*: Stationäre Komponente
- 2: Rotoreinheit
- 3: Kühlmitteleintrittsöffnungen
- 4: Kühlmittelaustrittsöffnungen
- 5: Ringraum
- 6: Spaltraum
- 6': Engspalt
- 7: Hohlraum
- 8: Strömungsleitmittel
- 8': Deckband
- 8": Geschlossenes Deckband
- 9: Dichtung
- A: Rotorachse
- D: Durchströmungskanal
- H: Heissgase
- K: Kühlmittelströmung
- L: Leitschaufel
- S: Spülgasströmung
- d: Spaltbreite des Spaltraumes

## Patentansprüche

1. Gasturbinenanordnung mit einem zwischen einer um eine Rotorachse (A) drehbaren Rotoreinheit (2) und wenigstens einer stationären Komponente (1) axial begrenzten Ringraum (5), in den von Seiten der wenigstens einen stationären Komponente (1) eine Vielzahl von Kühlmittelaustrittsöffnungen (4) münden, aus denen jeweils eine Kühlmittelströmung (K) in den Ringraum (5) ausbringbar ist, die zumindest anteilig in Kühlmitteleintrittsöffnungen (3) gelangt, die in Strömungsrichtung der sich durch den Ringraum (5) ausbreitenden Kühlmittelströmung (K) in der Rotoreinheit (2) vorgesehen sind, sowie wenigstens einem radial zum Ringraum (5) inneren, von der Rotoreinheit (2) und der wenigstens einen stationären Komponente (1*) begrenzten Hohlraum (7), der mit einem Spülgas (S) druckbeaufschlagt und mit dem Ringraum (5) fluidisch verbunden ist. wobei die wenigstens eine stationäre Komponente (1) und die Rotoreinheit (2) einen Spaltraum (6) einschließen, durch den der wenigstens eine Hohlraum (7) gegenüber dem radial äusseren Ringraum (5) getrennt und über den der wenigstens eine Hohlraum (7) mit dem radial äusseren Ringraum (5) fluidisch verbunden ist, **dadurch gekennzeichnet,**
**dass** in den Spaltraum (6) einseitig an der wenigstens einen stationären Komponente (1) befestigte Strömungsleitmittel (8) hineinragen.

2. Gasturbinenanordnung nach Anspruch 1,
**dadurch gekennzeichnet, dass** der Spaltraum (6) zumindest abschnittsweise ringförmig zwischen der wenigstens einen stationären Komponente (1) und der Rotoreinheit (2) ausgebildet ist, und
dass eine Vielzahl von Strömungsleitmitteln (8) in Umfangsrichtung verteilt längs des ringförmigen Spaltraumes (6) vorgesehen ist, so dass jeweils zwei benachbarte Strömungsleitmittel (8) einen Durchströmungsbereich (D) begrenzen.

3. Gasturbinenanordnung nach Anspruch 1 oder 2,
**dadurch gekennzeichnet, dass** die Strömungsleitmittel (8) derart ausgebildet sind, dass eine durch den Spaltraum (6) von dem wenigstens einen Hohlraum (7) in den Ringraum (5) eintretende Spülgasströmung (S) eine durch die Strömungsleitmittel (8) eingeprägte Strömungscharakteristik erhält.

4. Gasturbinenanordnung nach einem der Ansprüche 1 bis 3,
**dadurch gekennzeichnet, dass** die Strömungsleitmittel (8) in Art und Form von Leitschaufeln ausgebildet sind.

5. Gasturbinenanordnung nach Anspruch 4,
**dadurch gekennzeichnet, dass** die Leitschaufeln jeweils ein in Axialrichtung gekrümmtes Schaufelprofil aufweisen.

6. Gasturbinenanordnung nach einem der Ansprüche 1 bis 5,
**dadurch gekennzeichnet, dass** die Strömungsleitmittel (8) jeweils ein der Rotoreinheit (2) zugewandtes freies Ende aufweisen, das einen Engspalt (6') mit der Rotoreinheit (2) einschließt, dessen Spaltbreite kleiner oder gleich der Hälfte der Spaltbreite d des Spaltraumes (6) ist, d.h. kleiner oder gleich der Hälfte des grössten Abstandes zwischen der wenigstens einen stationären Komponente (1) und der Rotoreinheit (2) im Bereich des Spaltraumes (6).

7. Gasturbinenanordnung nach einem der Ansprüche 4 bis 6,
**dadurch gekennzeichnet, dass** die Strömungsleitmittel (8) in Form von Leitschaufeln jeweils ein am freien Ende angebrachtes Deckband (8') aufweisen.

8. Gasturbinenanordnung nach einem der Ansprüche 1 bis 7,
**dadurch gekennzeichnet, dass** die Rotoreinheit (2) eine Rotorscheibe mit an ihrem Umfangsrang angebrachten Turbinenlaufschaufeln ist, und dass die wenigstens eine stationäre Komponente (1) eine der Rotoreinheit unmittelbar axial gegenüber angebrachte, stationäre Komponente (1) mit einem durch ein Kühlluftsystem mit Kühlluft (K) speisbares Kühlluftreservoir ist, aus dem über die Kühlmittelaustrittsöffnungen (4) Kühlluft (K) in den Ringraum (5) gelangt.

9. Gasturbinenanordnung nach einem der Ansprüche 1 bis 8,
**dadurch gekennzeichnet, dass** die Strömungsleitmittel um wenigstens eine Raumachs variabel justierbar sind.

10. Verfahren zum Betrieb Gasturbinenanordnung mit einem zwischen einer um eine Rotorachse (A) drehbaren Rotoreinheit (2) und wenigstens einer stationären Komponente (1) axial begrenzten Ringraum (5), in den von Seiten der wenigstens einen stationären Komponente (1) eine Vielzahl von Kühlmittelaustrittsöffnungen (4) münden, aus denen jeweils eine Kühlmittelströmung (K) in den Ringraum (5) ausgebracht wird, die zumindest anteilig in Kühlmitteleintrittsöffnungen (3) gelangt, die in Strömungsrichtung der sich durch den Ringraum (5) ausbreitenden Kühlmittelströmung (K) in der Rotoreinheit (2) vorgesehen sind, sowie wenigstens einem radial zum Ringraum (5) inneren, von der Rotoreinheit (2) und der wenigsten einen stationären Komponente (1*) begrenzten Hohlraum (7), der mit einem Spülgas (S) druckbeaufschlagt und mit dem Ringraum (5) fluidisch verbunden ist, wobei das druckbeaufschlagte Spülgas (S) aufgrund eines zwischen dem wenigstens einen Hohlraum (7) und dem Ringraum (5) bestehenden Druckgefälles in Form eines Spülgasstromes (S) durch einen Spaltraum (6) tritt, durch den der wenigstens eine Hohlraum (7) gegenüber dem radial äusseren Ringraum (5) getrennt und über den der wenigstens eine Hohlraum (7) mit dem radial äusseren Ringraum (5) fluidisch verbunden wird, **dadurch gekennzeichnet, dass** ein Drall des Spülgasstrom (S) bei Durchtritt durch den Spaltraum (6) mittels innerhalb des Spaltraumes (6) vorgesehener Strömungsleitmittel (8) reduziert wird.

## Claims

1. Gas turbine arrangement having an annulus (5), which is axially delimited between a rotor unit (2), which is rotatable around a rotor axis (A), and at least one stationary component (1), into which annulus, from the at least one stationary component (1), lead a multiplicity of cooling medium outlet openings (4) from which a cooling medium flow (K) can be discharged in each case into the annulus (5), which cooling medium flow finds its way at least proportionately into cooling medium inlet openings (3) which are provided in the rotor unit (2) in the flow direction of the cooling medium flow (K) which propagates through the annulus (5), and also having, radially to the annulus (5), at least one inner cavity (7) which is delimited by the rotor unit (2) and by the at least one stationary component (1*), is pressurized with a purging gas (S), and is fluidically connected to the annulus (5), wherein the at least one stationary component (1) and the rotor unit (2) include a constriction (6) by means of which the at least one cavity (7) is separated from the radially outer annulus (5) and via which the at least one cavity (7) is fluidically connected to the radially outer annulus (5), **characterized in that** flow guiding means (8), which are fastened on the at least one stationary component (1) on one side, project into the constriction (6).

2. Gas turbine arrangement according to Claim 1,
**characterized in that** the constriction (6) is formed at least in sections in an annular manner between the at least one stationary component (1) and the rotor unit (2), and
**in that** a multiplicity of flow guiding means (8), distributed in the circumferential direction, are provided along the annular constriction (6) so that two adjacent flow guiding means (8) delimit a throughflow section (D) in each case.

3. Gas turbine arrangement according to Claim 1 or 2,
**characterized in that** the flow guiding means (8) are formed in such a way that a purging gas flow (S), which through the constriction (6) from the at least one cavity (7) enters the annulus (5), obtains a flow characteristic which is applied by means of the flow guiding means (8).

4. Gas turbine arrangement according to one of Claims 1 to 3,
**characterized in that** the flow guiding means (8) are formed in the style of guide vanes.

5. Gas turbine arrangement according to Claim 4,
**characterized in that** the guide vanes have in each case a blade profile which is curved in the axial direction.

6. Gas turbine arrangement according to one of Claims 1 to 5,
**characterized in that** the flow guiding means (8) have in each case a free end which faces the rotor unit (2) and together with the rotor unit (2) include a narrow gap (6'), the gap width of which is less than or equal to half the gap width d of the constriction (6), i.e. less than or equal to half the largest distance between the at least one stationary component (1) and the rotor unit (2) in the region of the constriction (6).

7. Gas turbine arrangement according to one of Claims 4 to 6,
**characterized in that** the flow guiding means (8) in the form of guide vanes have in each case a shroud (8') attached on the free end.

8. Gas turbine arrangement according to one of Claims 1 to 7,
**characterized in that** the rotor unit (2) is a rotor disk with turbine rotor blades attached on its circumferential edge, and **in that** the at least one stationary component (1) is a stationary component (1) which is attached directly axially opposite the rotor unit, with a cooling air reservoir which can be supplied with cooling air (K) by means of a cooling air system and from which cooling air (K) finds its way into the annulus (5) via the cooling medium outlet openings (4).

9. Gas turbine arrangement according to one of Claims 1 to 8,
**characterized in that** the flow guiding means are variably adjustable around at least one spatial axis.

10. Method for operating a gas turbine arrangement having an annulus (5), which is axially delimited between a rotor unit (2), which is rotatable around a rotor axis (A), and at least one stationary component (1), into which annulus, from the at least one stationary component (1), lead a multiplicity of cooling medium outlet openings (4) from which a cooling medium flow (K) can be discharged in each case into the annulus (5), which cooling medium flow finds its way at least proportionately into cooling medium inlet openings (3) which are provided in the rotor unit (2) in the flow direction of the cooling medium flow (K) which propagates through the annulus (5), and also having, radially to the annulus (5), at least one inner cavity (7) which is delimited by the rotor unit (2) and by the at least one stationary component (1*), is pressurized with a purging gas (S), and is fluidically connected to the annulus (5),
wherein the pressurized purging gas (S), on account of a pressure drop which exists between the at least one cavity (7) and the annulus (5), passes in the form of a purging gas flow (S) through a constriction (6) by means of which the at least one cavity (7) is separated from the radially outer annulus (5) and via which the at least one cavity (7) is fluidically connected to the radially outer annulus (5), **characterized in that** a swirl of the purging gas flow (S) is reduced when passing through the constriction (6) by means of flow guiding means (8) which are provided inside the constriction (6).

## Revendications

1. Agencement de turbine à gaz comprenant un espace annulaire (5) limité axialement entre une unité de rotor (2) pouvant tourner autour d'un axe de rotor (A) et au moins un composant stationnaire (1), dans lequel espace annulaire débouche une pluralité d'ouvertures de sortie de réfrigérant (4) du côté de l'au moins un composant stationnaire (1), à partir desquelles ouvertures à chaque fois un flux de réfrigérant (K) peut être introduit dans l'espace annulaire (5), lequel flux de réfrigérant parvient au moins en partie dans des ouvertures d'entrée de réfrigérant (3) qui sont prévues dans la direction d'écoulement du flux de réfrigérant (K) se propageant dans l'espace annulaire (5) dans l'unité de rotor (2), ainsi qu'au moins une cavité (7) radialement interne par rapport à l'espace annulaire (5), limitée par l'unité de rotor (2) et l'au moins un composant stationnaire (1*), laquelle est sollicitée en pression par un gaz de rinçage (S) et est connectée fluidiquement à l'espace annulaire (5), l'au moins un composant stationnaire (1) et l'unité de rotor (2) formant un interstice (6) qui sépare l'au moins une cavité (7) de l'espace annulaire radialement externe (5) et par le biais duquel l'au moins une cavité (7) est connectée fluidiquement à l'espace annulaire radialement externe (5), **caractérisé en ce que** des moyens de guidage de l'écoulement (8) fixés d'un côté à l'au moins un composant stationnaire (1) pénètrent dans l'interstice (6).

2. Agencement de turbine à gaz selon la revendication 1, **caractérisé en ce que** l'interstice (6) est réalisé au moins en partie sous forme annulaire entre l'au moins un composant stationnaire (1) et l'unité de rotor (2), et **en ce qu'**une pluralité de moyens de guidage de l'écoulement (8) est prévue de manière répartie dans la direction périphérique le long de l'interstice annulaire (6) de telle sorte qu'à chaque fois deux moyens de guidage de l'écoulement adjacents (8) délimitent une région de passage de l'écoulement (D).

3. Agencement de turbine à gaz selon la revendication 1 ou 2, **caractérisé en ce que** les moyens de guidage de l'écoulement (8) sont réalisés de telle sorte qu'un flux de gaz de rinçage (S) pénétrant dans l'espace annulaire (5) depuis l'au moins une cavité (7) à travers l'interstice (6) acquiert une caractéristique d'écoulement conférée par les moyens de guidage de l'écoulement (8).

4. Agencement de turbine à gaz selon l'une quelconque des revendications 1 à 3, **caractérisé en ce que** les moyens de guidage de l'écoulement (8) sont réalisés sous forme d'aubes directrices.

5. Agencement de turbine à gaz selon la revendication 4, **caractérisé en ce que** les aubes directrices présentent à chaque fois un profil d'aube courbé dans la direction axiale.

6. Agencement de turbine à gaz selon l'une quelconque des revendications 1 à 5, **caractérisé en ce que** les moyens de guidage de l'écoulement (8) présentent à chaque fois une extrémité libre tournée vers l'unité de rotor (2), qui forme une fente étroite (6') avec l'unité de rotor (2), dont la largeur de fente est inférieure ou égale à la moitié de la largeur de fente d de l'interstice (6), c'est-à-dire est inférieure ou égale à la moitié de la plus grande distance entre l'au moins un composant stationnaire (1) et l'unité de rotor (2) dans la région de l'interstice (6).

7. Agencement de turbine à gaz selon l'une quelconque des revendications 4 à 6, **caractérisé en ce que** les moyens de guidage de l'écoulement (8) sous forme d'aubes directrices présentent à chaque fois une bande de recouvrement (8') montée à l'extrémité libre.

8. Agencement de turbine à gaz selon l'une quelconque des revendications 1 à 7, **caractérisé en ce que** l'unité de rotor (2) est un disque de rotor avec des aubes mobiles de turbine montées sur son bord périphérique et **en ce que** l'au moins un composant stationnaire (1) est un composant (1) stationnaire monté directement axialement à l'opposé de l'unité de rotor, avec un réservoir d'air de refroidissement pouvant être alimenté en air de refroidissement (K) par un système d'air de refroidissement depuis lequel réservoir de l'air de refroidissement (K) parvient dans l'espace annulaire (5) par le biais des ouvertures de sortie de réfrigérant (4).

9. Agencement de turbine à gaz selon l'une quelconque des revendications 1 à 8, **caractérisé en ce que** les moyens de guidage de l'écoulement peuvent être ajustés de manière variable autour d'au moins un axe spatial.

10. Procédé pour faire fonctionner un agencement de turbine à gaz comprenant un espace annulaire (5) limité axialement entre une unité de rotor (2) pouvant tourner autour d'un axe de rotor (A) et au moins un composant stationnaire (1), dans lequel espace annulaire débouche une pluralité d'ouvertures de sortie de réfrigérant (4) du côté de l'au moins un composant stationnaire (1), à partir desquelles ouvertures à chaque fois un flux de réfrigérant (K) est introduit dans l'espace annulaire (5), lequel flux de réfrigérant parvient au moins en partie dans des ouvertures d'entrée de réfrigérant (3) qui sont prévues dans l'unité de rotor (2) dans la direction d'écoulement du flux de réfrigérant (K) se propageant dans l'espace annulaire (5), ainsi qu'au moins une cavité (7) radialement interne par rapport à l'espace annulaire (5), limitée par l'unité de rotor (2) et l'au moins un composant stationnaire (1*), laquelle est sollicitée en pression par un gaz de rinçage (S) et est connectée fluidiquement à l'espace annulaire (5), le gaz de rinçage (S) sollicité en pression parvenant sous la forme d'un courant de gaz de rinçage (S), du fait d'un gradient de pression existant entre l'au moins une cavité (7) et l'espace annulaire (5), à travers un interstice (6) qui sépare l'au moins une cavité (7) de l'espace annulaire radialement externe (5) et par le biais duquel l'au moins une cavité (7) est connectée fluidiquement à l'espace annulaire radialement externe (5), **caractérisé en ce qu'**un tourbillonnement du courant de gaz de rinçage (S) lors de son passage à travers l'interstice (6) est réduit au moyen de moyens de guidage de l'écoulement (8) prévus à l'intérieur de l'interstice (6).
